# EUROPÄISCHE PATENTSCHRIFT

(11) **EP 0 059 298 B1**
(45) Veröffentlichungstag und Bekanntmachung des Hinweises auf die Patenterteilung: **22.05.1985**
(21) Anmeldenummer: 81890206.6
(22) Anmeldetag: 22.12.1981
(51) Int. Cl.: B65D 88/34

(54) **Schwimmdach für Flüssigkeitsbehälter**
Floating roof for liquid tanks
Toit flottant pour réservoirs de liquides

(30) Priorität: 02.03.1981 AT 956/81
(43) Veröffentlichungstag der Anmeldung: 08.09.1982
(73) Patentinhaber: VOEST-ALPINE Aktiengesellschaft, A-4010 Linz (AT)
(72) Erfinder: Schwarz, Karl, A-4033 Linz (AT)
(74) Vertreter: Hübscher, Gerhard, Dipl.-Ing.

## Beschreibung

Die Erfindung betrifft ein Schwimmdach für Flüssigkeitsbehälter, insbesondere für Mineralöllagertanks od. dgl., mit einer von Auftriebskammern getragenen Dachmembran.

Bei solchen Schwimmdächern bestehen bisher die Auftriebskammern meist aus pontonartigen Schwimmkörpern, die durch Schottwände in mehrere jeweils für sich vollkommen abgeschlossene Räume unterteilt sind. Dabei gibt es ringförmige Schwimmkörper, die die Dachmembran entweder an der Oberseite oder, wie die AT-A-318 485 zeigt, auch an der Unterseite aufnehmen, und es sind gemäss der AT-A-320 226 auch schon scheibenförmige Schwimmkörper bekannt, sie selbst das sozusagen in Doppelmembran-Bauweise gestaltete Dach ergeben. Ausserdem wurde nach der DE-A-2 043 427 bereits vorgeschlagen, aus rohrförmigen Schwimmkörpern einen Tragrost zu bilden und die verbleibenden Öffnungen durch zwischen die Schwimmkörper eingesetzte Bleche zu schliessen. Darüber hinaus lässt die GB-A-1 060 941 ein Schwimmdach erkennen, das einen Tragrost für die Dachmembran mit Balken aus glasfaserverstärktem Urethan aufweist, wodurch zwar ohne Auftriebskammern ein selbstschwimmender Tragrost entsteht, dem jedoch nur recht geringe Festigkeit und Tragfähigkeit zukommen. Bei all diesen Schwimmdächern sind aber Auftriebskammern oder Schwimmkörper vorgesehen, die eine vorbestimmte Auftriebskraft mit sich bringen, was einerseits auf Grund von Dichteunterschieden der Flüssigkeiten im Behälter und anderseits auf Grund von beispielsweise witterungsabhängig unterschiedlichen Dachauflasten zu grossen Eintauchtiefenschwankungen führt, die von den Dichtungen zwischen Schwimmdach und Behälterwandung überbrückt werden müssen und aufwendige Sonderkonstruktionen erfordern, wenn die Dichtheit gewährleistet werden soll. Da ausserdem aus wärmewirtschaftlichen Gründen auch für das Schwimmdach eine Isolierung erwünscht ist, können sich am Schwimmdach grössere Schneemassen, die ja dann durch die Eigenwärme des Lagerproduktes nicht mehr schmelzen, ansammeln, so dass es im Laufe der Winterperiode zu beträchtlichen, die allgemein übliche Norm weit überschreitenden Dachbelastungen kommen kann und sich die Eintauchtiefenschwankungen besonders deutlich bemerkbar machen. Diese grossen Lasten müssen darüber hinaus sowohl im Schwimmzustand als auch bei leerem Tank, wenn das Dach am Behälterboden abgstützt wird, aufgenommen werden können, so dass zusätzlich für eine entsprechend starke Tragkonstruktion für die Dachmembran gesorgt sein muss. Dies führt demnach zu besonders aufwendigen und schweren Konstruktionen, die wiederum entsprechend schwere Behälterfundamente nach sich ziehen und besondere Montagegerüste für die Dachherstellung selbst erfordern. Dabei ist die gewünschte Isolierung des Schwimmdaches nur unbefriedigend zu erreichen, da beispielsweise bei Doppelmembrandächern, die mit Isolierschaumstoff ausgeschäumt sind (AT-A-320 226), durch die grossen Dachlasten die Gefahr von Undichtheiten der Membrane besteht, wobei dann die Lagerflüssigkeit, meist Benzin oder andere explosive Flüssigkeiten, in die Isolierung eindringen kann und eine Reparatur der schwer zugänglichen Bauteile wegen der erhöhten Explosionsgefahr selbst bei Überflutung mit Wasser lebensgefährlich macht. Wird hingegen auf ein besonderes Isoliermaterial verzichtet, ergeben sich durch die grossflächige Berührung zwischen Schwimmkörpern bzw. Membranen und der Flüssigkeit sowie die Schottwände u. dgl. gut leitende Wärmebrükken und damit schlechte Wärmedämmeigenschaften der Dächer. An den grossflächigen Schwimmkörpern setzen sich ausserdem schwere Lagerprodukte an, die die Dachauflasten wesentlich erhöhen können und die Tragfähigkeit des Schwimmdaches beeinträchtigen. Weiters können die Schwimmkörper ungleiche Dachbelastungen nicht ausgleichen, so dass es immer wieder zu ungewünschten Schrägstellungen kommt und sogar in extremeren Fällen Kippgefahr besteht.

Der Erfindung liegt daher die Aufgabe zugrunde, diese Mängel zu beseitigen und ein Schwimmdach der eingangs geschilderten Art zu schaffen, das vor allem eine vergleichsweise einfache und billige Konstruktion aufweist, eine gute wärmedämmende Wirkung ohne Verwendung besonderer Isoliermaterialien mit sich bringt und sich durch eine hohe Tragfähigkeit bei weitgehender Unabhängigkeit von der Eintauchtiefe und Unempfindlichkeit gegenüber ungleichmässiger Belastung auszeichnet.

Die Erfindung löst diese Aufgabe dadurch, dass als Auftriebskammern eine Mehrzahl nach unten offener Zellen dienen, die von dichtend an der Membranunterseite angesetzten Stegen gebildet sind. Die beispielsweise durch Schweissen oder Kleben dicht mit der Membran verbundenen Stege bringen eine äusserst einfache und stabile Bauweise des Daches mit sich, da diese Stege nicht nur die Zellwände bilden, sondern zusätzlich auch eine Trägerkonstruktion für die Dachmembran darstellen. Es gibt keine in sich geschlossenen Kammern mehr und die in den Zellen entstehenden Gas- oder Luftpolster sorgen für den notwendigen Auftrieb, wobei durch entsprechende Anordnung und Zahl der einzelnen Zellen ohne Schwierigkeiten die gewünschte Tragfähigkeit erreicht werden kann. Diese hohe Tragfähigkeit erlaubt es auch, grosse Lastunterschiede bei geringen Eintauchtiefenschwankungen aufzunehmen und auf Grund der Gaspolsterverschiebungen unterhalb der Membran verhindernden Zellwände bzw. Stege bei einseitiger Belastung kommt es auch zur angestrebten Unempfindlichkeit gegen asymmetrische Belastungsverteilungen, so dass grössere Schrägstellungen oder gar ein Kippen des Daches nicht zu befürchten sind. Die sich unterhalb der Dachmembran ausbildende Luft- oder Gasschicht bringt eine ausgezeichnete Wärmeisolierung des Daches mit sich, wozu noch die minimalen Wärmeübergangsflächen zwischen Flüssigkeit und Stegen beitragen. Da weder die Dachmembran selbst noch etwaige andere grossflächige Schwimmkörper mit der Flüssigkeit in Berührung kommen, sondern nur die Stege eintauchen, ist auch eine stärkere Anhaftung schwererer Lagerprodukte ausgeschlossen.

Besonders vorteilhaft ist es, wenn erfindungsgemäss die Stege in Form eines Rasters verlegt sind. Die aus einfachen Blechen, Profilschienen oder anderen Trägerelementen bestehenden Stege bilden so auf einfache Weise eine Vielzahl von Einzelheiten mit gleichmässiger Verteilung über die gesamte Membranunterseite, wobei ebenfalls eine gleichmässige Versteifung-- der gesamten Dachmembran erfolgt. Ausserdem erlaubt der durch die Stege entstehende Trägerrost eine einfache Montage des Daches, da einerseits die Membranteile auf das fertige Gitter Stück für Stück aufgelegt und zusammengeschweisst werden können und anderseits sich sogar Gitter und Membran stückweise fortschreitend zusammenbauen lassen.

Sind erfindungsgemäss in den Knotenpunkten der Stege Dachstützen angeordnet, kann das Dach ohne eigenes Montagegerüst hergestellt werden. Die Anordnung der Dachstützen in den Knotenpunkten der Stege erlaubt aber darüber hinaus die einwandfreie Ableitung der Dachauflasten über die Membran und den durch die Stege gebildeten Trägerrost in die Dachstützen beim Aufsetzen des Daches am Behälterboden.

Eine günstige Bauweise entsteht, wenn erfindungsgemäss die Dachmembran mit einer lotrechten Ringschürze eingefasst ist, die unterhalb der Membran einen Seitenabschluss für die dicht anschliessenden Stege und oberhalb der Membran einen hochragenden Freibord bildet. Durch diese Ringschürze, die mit den Stegen zusammenwirkt, entstehen auch im unmittelbaren Randbereich Zellen für den Auftrieb und die Ringschürze bringt eine weitere Versteifung des Daches mit sich. Der obere Freibord der Schürze gewährleistet eine entsprechend dichte Abgrenzung nach aussen gegenüber der Behälterflüssigkeit einerseits und nach innen gegenüber den Wasser- oder Schneeauflasten anderseits. Auch bietet diese Schürze eine günstige Halterungsmöglichkeit für die Dichtung des Ringspaltes zwischen Dach und Behälterwandung.

In einer besonders vorteilhaften Ausgestaltung der Erfindung sind Luftzu- und -ableitungen für ein Einstellen der Luft- oder Gaspolsterhöhe in den Zellen vorgesehen. Über diese Leitungen ist es also möglich, in die Zellen Luft oder Gas ein-oder auch ausströmen zu lassen, um damit die Höhe der tragenden Luft- oder Gaspolster zu variieren. So ist es dann auch möglich, den Auftrieb des Daches wunschgemäss zu beeinflussen und an unterschiedliche Dachauflasten oder Flüssigkeitsdichten anzupassen, wodurch die Eintauchtiefe stets etwa gleich gehalten werden kann, was wiederum den Aufwand für die Ringspaltdichtung wesentlich herabzusetzen erlaubt.

Günstig ist es, wenn dabei als Zu- und Ablei- tun^{g}en von der Membran abwärts in die Zellen ragende Rohrstutzen dienen. Diese Rohrstutzen bestimmen dadurch eine Mindesthöhe der Gaspolster in den Zellen, so dass unabhängig von der Luftzu- und -abfuhr der notwendige Mindestauftrieb gewährleistet ist.

Besonders vorteilhaft ist es auch, wenn die Zu-und Ableitungen schwimmer- oder druckschaltergesteuerte Ventile aufweisen. Damit kann automatisch auf eine Änderung der Eintauchtiefe reagiert und bei steigender Eintauchtiefe die Zuleitung bzw. bei abnehmender Eintauchtiefe die Ableitung geöffnet werden. Zur Auslösung einer entsprechenden Ventilbetätigung eignen sich Schalter, die auf Spiegelschwankungen im Ringspalt oder Druckunterschiede in den Zellen u. dgl. ansprechen.

Sind die Zuleitungen an am Dach deponierte Gas- oder Pressluftflaschen angeschlossen, ist ein gewünschtes Auffüllen der Luft- oder Gaspolster in den Zellen einfach mit kürzesten Verbindungsleitungen vorzunehmen, wobei am Dach genügend Platz für ein entsprechendes Flaschendepot vorhanden ist.

Vorteilhaft ist es weiters, wenn in den Stegen die Zellen miteinander verbindende Durchtrittsöffnungen vorgesehen sind, die in Normallage des Daches eine gemeinsame Horizontalebene definieren. Diese Durchtrittsöffnungen ermöglichen einen Flüssigkeits- und Gasaustausch zwischen den einzelnen Zellen, wodurch einerseits der Flüssigkeitsspiegel bis zu diesen Durchtrittsöffnungen ansteigen kann und ein bestimmtes Gaspolsterniveau eingestellt wird und anderseits sich bei geneigter Dachmembran eine Vereinheitlichung des Auftriebes in den einzelnen Zellen ergibt, da eben diese Löcher für ein einheitliches Flüssigkeitsniveau in den miteinander verbundenen Zellen sorgen. Wären bei geneigter Dachmembran die Gaspolster in den Zellen durch gleichbleibend hohe Stege bestimmt, würden die auf Grund der Dachneigung tieferen Zellen einen grösseren Auftrieb verursachen als die höher gelegenen, und es könnte zu einem Aufwölben des Daches kommen.

In einer besonders günstigen Weiterbildung der Erfindung dind benachbarte Zellen gruppenweise durch Erhöhung der jeweils diese Gruppe begrenzenden Stege zu Grosszellen zusammengefasst. Dies erlaubt eine Funktionsteilung zwischen Normal- und Grosszellen, da die Normalzellen nur mehr den üblichen, auf jeden Fall vorhandenen Auftrieb mit sich bringen sollen und die erforderliche Versteifung der Membran ergeben müssen, die Grosszellen hingegen für eine Erhöhung der Auftriebswirkung eingesetzt werden, wozu Luft oder Gas in entsprechender Menge in diese Grosszellen eingeblasen oder aus diesen abgelassen wird. Dazu müssen nun nicht mehr alle Stege vergrössert werden, es genügt eine gewisse Auswahl, was die Konstruktion wesentlich vereinfacht.

Sind dabei erfindungsgemäss den Grosszellen unabhängig voneinander wirkende Zu- und Ableitungen zugeordnet, wird nicht nur die Eintauchtiefe regelbar, sondern durch unterschiedliche Gasbeaufschlagung der einzelnen Grosszellen lässt sich einem Schrägstellen oder Kippen des Daches entgegenwirken, so dass auch extrem einseitige Belastung schwierigkeitslos aufgenommen werden kann. Zur Automatisierung dieses Belastungsausgleiches ist es notwendig, den Grosszellen jeweils eigene Steuerschalter für die Regelventile ihrer Luftleitungen zuzuordnen.

Eine besonders gute Schwimmfähigkeit und Stabilität ergibt sich, wenn eine zentrale Grosszelle und um diese gleichmässig verteilte randseitige Grosszellen vorgesehen sind, wobei auch bei Leckwerden einer Grosszelle ein ordungsgemässes Funktionieren des Schwimmdaches gewährleistet ist.

Sind Messeinrichtungen zum Bestimmen des Flüssigkeitsspiegels, des Gasdruckes in den Zellen od. dgl. vorgesehen, lassen sich die Verhältnisse in den Zellen, die Auftriebskräfte, Belastungen u. dgl. überwachen und kontrollieren, wobei auch mit diesen Messeinrichtungen Steuergeräte zum Be- und Entlüften der Zellen kombiniert sein können.

In der Zeichnung ist der Erfindungsgegenstand in einem Ausführungsbeispiel rein schematisch dargestellt, und zwar zeigen
Fig. 1 einen Ausschnitt aus einem erfindungsgemässen Schwimmdach im Schaubild,
Fig. 2 eine Untersicht des erfindungsgemässen Schwimmdaches in kleinerem Massstab und
Fig. 3 einen Vertikalschnitt geänderten Massstabs durch das Schwimmdach. _

Zum Abdecken eines mit Flüssigkeit 1, beispielsweise Mineralöl, gefüllten Lagertanks 2 dient ein Schwimmdach 3, das aus einer Dachmembran 4 und an der Membranunterseite dicht angesetzten Stegen 5 besteht. Die Stege 5 sind in Form eines Rasters verlegt und bilden zusammen mit der Membran 4 gleichmässig über die ganze Membranfläche verteilte, nach unten offene Zellen 6, die bei Füllung des Lagertanks 2 den Auftrieb mit sich bringende Luftpolster entstehen lassen. In den Knotenpunkten der Stege sind Dachstützen 7 eingeschweisst, mit denen das Dach bei geleertem Tank am Behälterboden aufruhen kann. Umfangsseitig ist die Membran 4 mit einer Ringschürze 8 eingefasst, an der unterhalb der Membran die Stege dicht anschliessen und die oberhalb der Membran einen Freibord zur Randbegrenzung der Dachmembran 4 bildet. Ausserdem trägt die Ringschürze 8 die Dichtungseinrichtungen 9 zum Abschluss des Ringspaltes 10 zwischen Lagertank und Schwimmdach 3.

Die durch Stege 5 gebildeten Zellen 6 sind gruppenweise zu Grosszellen 11, 12 zusammen- gefassₜ, wobei, wie in Fig. 2 angedeutet, beispielsweise eine zentrale Grosszelle 12 und vier randseitige Grosszellen 11 vorgesehen sind. Zur Ausbildung der Grosszellen 11, 12 und zur gegenseitigen Trennung sind einfach die randseitigen Stege 13 der jeweils eine Grosszelle ergebenden Zellengruppen entsprechend nach unten verlängert, wobei auch diese Grosszellen seitlich und nach oben dicht abgeschlossen und nur nach unten offen sind. Jeder Grosszelle 11, 12 sind nun Luftzu- und -ableitungen 14, 15 zugeordnet, die in von der Membran 4 abwärts ragende Rohrstutzen 16 enden und Regelventile 17 aufweisen, die über einen Schwimmerschalter 18 automatisch betätigbar sind. An die Zuleitung 15 jeder Grosszelle sind Gasflaschen 19 mit einem Inertgas oder Pressluft angeschlossen und die Ableitung 14 öffnet die Grosszelle ins Freie. Mit Hilfe dieser Zu-und Ableitungen 14, 15 ist es möglich, die Höhe der Gaspolster in den Zellen von einer durch die Normalzellen 6 gegebenen Mindesthöhe beliebig zu vergrössern und damit den Auftrieb so zu beeinflussen, dass unabhängig von der Dachauflast oder der Dichte der Behälterflüssigkeit eine etwa gleichbleibende Einsinktiefe des Daches gegeben ist, wobei durch unterschiedliche Beaufschlagung der einzelnen Grosszellen 11, 12 auch bei asymmetrischer Belastung einer Schrägstellung der Dachmembran entgegengewirkt werden kann.

Um, wie in Fig. 3 angedeutet, bei zur Mitte hin geneigter Dachmembran 4 die damit verbundenen Unterschiede des Auftriebs der Zellen 6 ausgleichen zu können, sind in den Stegen 5 der Normalzellen 6 Durchtrittsöffnungen 20 vorgesehen, die in einer gemeinsamen Horizontalebene liegen und bei entlüfteten Grosszellen gegenüber dem Flüssigkeitsspiegel im Ringspalt 10 eine gleiche Luftpolsterhöhe der Zellen 6 pro Grosszelle mit sich bringen. Diese den Mindestauftrieb gewährleistenden Luftpolster bestimmen auch die Länge der Rohrstutzen 16 für die Luftein- und -austrittstellung, damit ein ungewolltes Ablassen dieser Luftpolster ausgeschlossen ist.

Am Schwimmdach sind noch eine übliche Entwässerungseinrichtung 21 und zur Ent- und Belüftung der Dachunterseite beim Entleeren bzw. Befüllen des Behälters Stösselventile 22 vorgesehen. Es gibt auch noch Messeinrichtungen 23 zum Bestimmen des Flüssigkeitsspiegels, des Luftdruckes usw. in den Zellen, was eine Überwachung des Daches erlaubt.

Bei leerem Lagertank 2 ruht das Schwimmdach auf seinen Dachstützen 7 am Boden auf und das Stösselventil 22 ist offen. Strömt nun Flüssigkeit 1 in den Tank, entweicht die verdrängte Luft durch das Stösselventil 22 und die Flüssigkeit steigt bis zu den Zellen 6 oder, wenn diese vorgesehen sind, bis zu den Durchtrittsöffnungen 20 in den Stegen 5. Bei Weiterbefüllung des Tanks 2 steigt der Flüssigkeitsspiegel nur mehr im Ringspalt 10, in den Zellen 6 entstehen Luftpolster, die den zum Schwimmen des Daches erforderlichen Auftrieb entwickeln. Beim Aufschwimmen des Daches schliesst das Stösselventil 22, das Dach befindet sich in Normallage. Wird nun das Dach durch Schnee- oder Wasserlasten auf der Dachmembran 4 stark belastet, würde es zu einem weiteren Einsinken des gesamten Daches kommen. Bei Beginn des Einsinkens und Ansteigen des Flüssigkeitsspiegels im Ringspalt 10 reagiert aber der Schwimmerschalter 18 und betätigt das Ventil 17 der Luftzuleitung 15, so dass aus den Gasflaschen 19 Inertgas oder auch Druckluft in die Grosszellen 11, 12 einströmt. Es strömt nun so lange Gas in die Grosszellen, bis der erforderliche Auftrieb gegeben ist, wodurch im Ringspalt 10 für eine immer annähernd gleiche Spiegelhöhe bzw. eine immer annähernd gleichbleibende Einsinktiefe des Daches gesorgt wird. Kommt es durch Auflastverminderung zu einem Auftauchen des Daches, öffnet der Schwimmerschalter 18 das Ventil 17 der Luftableitung 14 und entlüftet die Grosszellen bis wiederum etwa die gleiche Einsinktiefe erreicht wird. Bei gleichbleibendem Flüssigkeitsspiegel im Ringspalt sind selbstverständlich beide Ventile 17 geschlossen.

Bei entsprechend weitgehender Dachentlastung werden die Grosszellen vollständig entlüftet, wobei aber die durch die Normalzellen 6 gebildeten Luftpolster nicht abgelassen werden können und stets das minimal erforderliche Auftriebsvolumen für das Dacheigengewicht sichergestellt ist. Es wird auch hinsichtlich Zahl und Grösse der Zellen 6 und der Grosszellen 11,12 ein Katastrophenfall berücksichtigt werden, d.h., dass auch bei Leckwerden von Zellen nicht gleich das ganze Dach sinkt, sondern die verbleibenden intakten Zellen das Dach noch tragen können.

## Patentansprüche

1. Schwimmdach (3) für Flüssigkeitsbehälter (2), insbesondere für Mineralöllagertanks od. dgl., mit einer von Auftriebskammern (6) getragenen Dachmembran (4), dadurch gekennzeichnet, dass als Auftriebskammern eine Mehrzahl nach unten offener Zellen (6) dienen, die von dichtend an der Membranunterseite angesetzten Stegen (5) gebildet sind.

2. Schwimmdach nach Anspruch 1, dadurch gekennzeichnet, dass die Stege (5) in Form eines Rasters verlegt sind.

3. Schwimmdach nach Anspruch 1 oder 2, dadurch gekennzeichnet, dass in den Knotenpunkten der Stege (5) Dachstützen (7) angeordnet sind.

4. Schwimmdach nach einem der Ansprüche 1 bis 3, dadurch gekennzeichnet, dass die Dachmembran (4) mit einer lotrechten Ringschürze (8) eingefasst ist, die unterhalb der Membran einen Seitenabschluss für die dicht anschliessenden Stege (5) und oberhalb der Membran einen hochragenden Freibord bildet.

5. Schwimmdach nach einem der Ansprüche 1 bis 4, dadurch gekennzeichnet, dass Luftzu- und -ableitungen (14, 15) für ein Einstellen der Luft-oder Gaspolsterhöhe in den Zellen (6, 11, 12) vorgesehen sind.

6. Schwimmdach nach Anspruch 5, dadurch gekennzeichnet, dass als Zu- und Ableitungen (14,15) von der Membran (4) abwärts in die Zellen (6) ragende Rohrstutzen (16) dienen.

7. Schwimmdach nach Anspruch 5 oder 6, dadurch gekennzeichnet, dass die Zu- und Ableitungen (14, 15) schwimmer- oder druckschaltergesteuerte Ventile (17) aufweisen.

8. Schwimmdach nach einem der Ansprüche 5 bis 7, dadurch gekennzeichnet, das die Zuleitungen (15) an am Dach deponierte Gas- oder Pressluftflaschen (19) angeschlossen sind.

9. Schwimmdach nach einem der Ansprüche 1 bis 8, dadurch gekennzeichnet, dass in den Stegen (5) die Zellen (6) miteinander verbindende Durchtrittsöffnungen (20) vorgesehen sind, die in Normallage des Daches zumindest zellenweise eine Horizontalebene definieren.

10. Schwimmdach nach einem der Ansprüche 1 bis 9, dadurch gekennzeichnet, dass benachbarte Zellen (6) gruppenweise durch Erhöhung der jeweils diese Gruppe begrenzenden Stege (13) zu Grosszellen (11, 12) zusammengefasst sind.

11. Schwimmdach nach Anspruch 10, dadurch gekennzeichnet, dass den Grosszellen (11, 12) unabhängig voneinander wirkende Zu- und Ableitungen (14,15) zugeordnet sind.

12. Schwimmdach nach Anspruch 10 oder 11, dadurch gekennzeichnet, dass eine zentrale Grosszelle (12) und um diese gleichmässig verteilte randseitige Grosszellen (11) vorgesehen sind.

13. Schwimmdach nach einem der Ansprüche 1 bis 12, dadurch gekennzeichnet, dass Messeinrichtungen (23) zum Bestimmen des Flüssigkeitsspiegels, des Gasdruckes in den Zellen u. dgl. vorgesehen sind.

## Revendications

1. Toit flottant (3) pour réservoirs (2) à liquide, en particulier pour réservoirs à huile minérale ou similaires, avec une membrane de toit (4) portée par des chambres (6) de poussée d'Archimède, caractérisé par le fait qu'une pluralité de cellules (6), ouvertes vers le bas et formées par des profilés (5) appliqués de manière étanche sur la face -inférieure de membrane, servent de chambres de poussée d'Archimède.

2. Toit flottant selon la revendication 1, caractérisé par le fait que les profilés (5) sont disposés sous la forme d'une trame.

3. Toit flottant selon la revendication 1 ou 2, caractérisé par le fait que des poteaux (7) de toit sont placés aux noeuds d'ossature des profilés (5).

4. Toit flottant selon l'une des revendications 1 à 3, caractérisé par le fait que la membrane (4) de toit est ceinturée par une jupe annulaire (8) verticale qui forme en-des-sous de la membrane une fermeture latérale pour les profilés (5) joints de manière étanche et, au-dessus de la membrane, un bord libre faisant saillie vers le haut.

5. Toit flottant selon l'une des revendications 1 à 4, caractérisé par le fait que des conduites (14, 15) d'arrivée et d'échappement d'air sont prévues pour ajuster la hauteur du coussin d'air ou de gaz dans les cellules (6,11,12).

6. Toit flottant selon la revendication 5, caractérisé par le fait que des tubulures (16) plongeant vers le bas depuis la membrane (4) servent de conduites (14, 15) d'arrivée et d'échappement.

7. Toit flottant selon la revendication 5 ou 6, caractérisé par le fait que les conduites (14, 15) d'arrivée et d'échappement présentent des soupapes (17) commandées par des commutateurs à flotteur ou des pressostats.

8. Toit flottant selon l'une des revendications 5 à 7, caractérisé par le fait que les conduites (15) d'arrivée sont branchées sur des bouteilles (19) de gaz ou d'air comprimé déposées sur le toit.

9. Toit flottant selon l'une des revendications 1 à 8, caractérisé par le fait que dans les profilés (5) sont prévues des ouvertures (20) de passage reliant les cellules (6) entre elles et définissant, dans la position normale du toit, au moins cellule par cellule un plan horizontal.

10. Toit flottant selon l'une des revendications 1 à 9, caractérisé par le fait que des cellules (6) voisines sont réunies par groupes de cellules (11, 12) de grandes dimensions par rehaussement des profilés (13) délimitant chacun desdits groupes.

11. Toit flottant selon la revendication 10, caractérisé par le fait que des conduites (14, 15) d'arrivée et d'échappement fonctionnant indépendamment les unes des autres sont affectées aux cellules (11,12) de grandes dimensions.

12. Toit flottant selon la revendication 10 ou 11, caractérisé par le fait qu'il est prévu au centre une cellule (12) de grandes dimensions et des cellules (11) de grandes dimensions réparties uniformément autour de la première du côté du bord.

13. Toit flottant selon l'une des revendications 1 à 12, caractérisé par le fait que des dispositifs de mesure (23) sont prévus pour déterminer le niveau du liquide, la pression du gaz dans les cellules et analogues.

## Claims

1. A floating roof (3) for liquid tanks (2), particularly for mineral oil storage tanks or the like, comprising a roof diaphragm (4), which is carried by buoyant chambers (6), characterized in that the buoyant chambers are formed by a plurality of open-bottomed cells (6), which are defined by webs (5) in sealing contact with the underside of the diaphragm.

2. A floating roof according to claim 1, characterized in that the webs (5) are arranged in the form of a grid.

3. A floating roof according to claim 1 or 2, characterized in that roof supports (7) are provided at the nodes of the webs (5).

4. A floating roof according to any of claims 1 to 3, characterized in that the roof diaphragm (4) is bordered by a vertical annular skirt (8), which below the diaphragm constitutes a side closure for the webs (5), which are in sealing contact, and above the diaphragm constitutes an upstanding freeboard.

5. A floating roof according to any of claims 1 to 4, characterized in that air supply lines and air discharge lines (14, 15) are provided for an adjustment of the height of the air or gas cushions in the cells (6,11,12).

6. A floating roof according to claim 5, characterized in that the supply and discharge lines (14, 15) are constituted by pipes (16), which protrude from the diaphragm (4) downwardly into the cells (6).

7. A floating roof according to claims 5 or 6, characterized in that the supply and discharge lines (14, 15) are provided with valves (17), which are controlled by a float switch or a pressure-responsive switch.

8. A floating roof according to any of claims 5 to 7, characterized in that the supply lines (15) are connected to gas or compressed air cylinders (19) placed on the roof.

9. A floating roof according to any of claims 1 to 8, characterized in that through openings (20), which interconnect the cells (6), are provided in the webs (5) and define at least for each cell a horizontal plane when the roof is in normal position.

10. A floating roof according to any of claims 1 to 9, characterized in that groups of adjacent cells (6) are combined in large cells (11, 12) in that said group is defined by higher webs (13).

11. A floating roof according to claim 10, characterized in that supply and discharge lines (14, 15) which function independently of each other are associated with the large cells (11,12).

12. A floating roof according to claim 10 or 11, characterized in that a central large cell (12) and large cells (11) which are regularly distributed around the central large cell and disposed at the edges are provided.

13. A floating roof according to any of claims 1 to 12, characterized in that measuring means (23) are provided for determining the liquid level, the gas pressure in the cells, or similar parameters.
